# EUROPÄISCHE PATENTSCHRIFT

(11) **EP 0 920 961 B1**
(45) Veröffentlichungstag und Bekanntmachung des Hinweises auf die Patenterteilung: **23.04.2003**
(21) Anmeldenummer: 98121186.5
(22) Anmeldetag: 13.11.1998
(51) Int. Cl.: B26D 1/40, B65H 35/08, B41F 13/60, B26D 7/20

(54) **Vorrichtung zum Querschneiden von Materialbahnen**
Apparatus for transverse cutting of web material
Dispositif pour la coupe transversale de matériaux en bande

(30) Priorität: 08.12.1997 FR 9715478
(43) Veröffentlichungstag der Anmeldung: 09.06.1999
(73) Patentinhaber: Heidelberger Druckmaschinen Aktiengesellschaft, 69115 Heidelberg (DE)
(72) Erfinder: Henry, Herve, 60100 Creil (FR); Lanvin, Serge, 60660 Cires les Mello (FR); Robin, Philippe, 60660 Cires les Mello (FR)
(74) Vertreter: Hörschler, Wolfram Johannes, Dipl.-Ing.

(56) Entgegenhaltungen:
- EP-A- 0 108 356
- EP-A- 0 553 679
- GB-A- 439 039
- US-A- 1 601 335
- US-A- 2 768 690
- US-A- 2 986 058
- US-A- 3 252 640
- US-A- 3 880 037
- US-A- 4 073 208

## Beschreibung

Die vorliegende Erfindung bezieht sich auf eine Vorrichtung zum Schneiden von Materialbahnen, insbesondere bedruckter Materialbahnen nach dem Bedrucken in einer Rotationsdruckmaschine.

US 2768690 offenbart eine Vorrichtung gemäß dem Oberbegriff des Anspruchs 1.

DE 39 34 673 A1 bezieht sich auf eine in der Formatlänge verstellbare Querschneidvorrichtung für laufende Bahnen. Diese ist insbesondere für den einer Druckmaschine nachgeordneten Falzapparat geeignet . Die Querschneidevorrichtung hat die Form zweier beiderseits der Bahn angeordneter Zylinder gleichen Durchmessers, von denen der eine, der Messerzylinder, mindestens ein von einem Messerbalken getragenes Schneidmesser und der andere, der Gegenzylinder, entsprechend viele, von Tragbalken getragenen elastische Schneidleisten trägt. Um mit einem einzigen Zylinderpaar verschiedene Formatlängen schneiden zu können, ist der Durchmesser des Messerzylinders so bemessen, daß beim längsten Format die Zylinder-Umfangsgeschwindigkeit gleich oder geringfügig ( etwa um 3 % ) größer ist als die Bahngeschwindigkeit, daß ferner jeder Messerbalken und jeder Tragbalken in ihren zugehörigen Zylindern um innerhalb der Drehachsen liegende, zu den Zylinderdrehachsen parallele Schwenkachsen schwenkbar gelagert sind, und daß jeder Messerbalken und jeder Tragbalken durch einen Schwenkmechanismus während Schneidvorgangs mit verstellbarem Hub ( einschließlich Hub Null für das längste Format ) periodisch entgegen der Bahnlaufrichtung und anschließend wieder zurück in ihre Ausgangsstellung um ihre jeweiligen Schwenkachsen in Umfangsrichtung des Messerzylinder bzw. des Gegenzylinders verschwenkt werden.

EP 05 23 346 B1 betrifft eine Vorrichtung zum Transport einer Papierbahn in den Falzapparat einer Druckerpresse. Auf den Schneidzylindern des Schneidzylinderpaares sind die materialbahnprofilierende Streifen aufgebracht, die eine die Bahn verstärkendes Profil aufprägen. An diese schließen sich Glättflächen an, die das die Bahn versteifende Profil aus dieser wieder entfernen, sobald das vorlaufende Ende der Materialbahn in die sich an das Schneidzylinderpaar anschließende Fördervorrichtung eingetreten ist. Glättflächen und profilierende Streifen sind auf die Umfangsflächen der die Bahn kontaktierenden Zylinder aufgebracht, wobei die Zylinder per se als Rotationskörper aus vollem Material gefertigt sind.

Die japanische Gebrauchsmusteroffenlegung JP Hei 2 137 371 betrifft eine Schneidvorrichtung eines punkturlosen Falzapparates. In einer Schneidvorrichtung eines punkturlosen Falzapparates ist eine Falzwalze, an deren Außenumfang Falzmesser angebracht sind, beliebig drehbar. Die Messerstützwalze ist gegenüber der genannten Falzwalze frei drehbar. Am äußeren Umfang der Falz- und Messerstützwalze sind in Umfangsrichtung der betreffenden Walze ein schmales bandförmiges, elastisches Material wechselweise in Richtung der Drehachse der betreffenden Walzen angeordnet.

EP 0 523 435 B1 betrifft eine Querschneideeinrichtung an Falzwerken für Rollenrotationsdruckmaschinen. Diese besteht aus einem an einem Schneidzylinder angeordneten, biegesteifen Schneidmesser und einer an einem Nutzylinder angeordneten Nutleiste als Widerlager zum Trennen von Schneidgut. Die Nutleiste besteht aus einem einteilig ausgebildeten Nutteil und einem Druckfederteil. In Bewegungsrichtung des Nutzylinders gesehen ist zuerst das Nutteil und dann das Druckfederteil nebeneinander angeordnet. Das Nutteil der Nutleiste besteht aus einem Kunststoff mit geringer Elastizität, wohingegen das Druckfederteil im Vergleich zum Nutteil aus einem Kunststoff mit höherer Elastizität besteht.

Bei punkturlosen Falzapparaten ist es bekannt, die Umfangsflächen der Schneidzylinder mit einem elastischen Material zu beschichten, welches beispielsweise auf dessen Umfangsflächen aufgeklebt sein kann. Das elastische Material bewirkt eine Vorspannung des ergriffenen Materials während des Querschneidevorganges. Der Nachteil bei der Verwendung solcher aufgeklebter elastischer Materialien liegt darin, daß deren Oberflächen sehr schnell abgenutzt und verschlissen sind, und die Stillstandszeit eines Falzapparates zum Wiederaufbereiten der Schichten sehr lang ist. Das Wiederaufbereiten solcher elastischer Schichten ist auch deshalb sehr zeitaufwendig, da das Schneidzylinderpaar in einem Falzapparat meistens sehr schlecht zugänglich ist.

Angesichts der skizzierten Nachteile des Standes der Technik, liegt der Erfindung die Aufgabe zugrunde, die Auswechselzeiten für Zylinderbeschichtungen erheblich zu reduzieren, so daß eine schnellere Wiederaufnahme der Produktion gewährleistet werden kann.

Erfindungsgemäß wird diese Aufgabe durch die Merkmale des Patentanspruches 1 gelöst.

In weiterer Ausgestaltung des der Erfindung zugrunde liegenden Gedankens können die Zylinderkerne sowohl des Messerzylinders als auch des Nutenzylinders mit Anlageflächen sowie mit Anlagevorsprüngen versehen sein, um ein leichteres Zentrieren der Umfangselemente zu erzielen. Die Anlagevorsprünge an den Zylindern sind am Messerzylinder benachbart zur Schneidmesserlagerung und am Nutenzylinder benachbart zum Nutenbalken angeordnet. In vorteilhafter Weise ergreifen die Umfangselemente, die neben der Schneidmesserlagerung bzw. neben dem Nutenbalken aufgenommen sind, die Umfangselemente, die der Schneidwerkzeuglagerung bzw. dem Nutenbalken gegenüberliegend angeordnet sind, an deren Enden. Auf diese Weisen werden definierte Paßflächen sowie eine glatte Umfangsfläche am Schneidzylinderpaar erzielt.

Die Umfangssegmente können sowohl insgesamt aus einem elastisch verformbaren Material hergestellt sein oder aus Aluminium oder einer Aluminiumlegierung gefertigt sein.

Die gemäß der vorliegenden Erfindung auswechselbaren Umfangselemente lassen sich sowohl bei Schneidzylinderpaaren von punkturlosen Falzapparaten wie auch an Falzapparaten einsetzen.

Anhand einer Zeichnung sei die Erfindung nachstehend näher erläutert.

Es zeigt:
Fig. 1 die Seitenansicht eines punkturlosen Falzapparates mit dem Schneidzylinderpaar nach geordneten Transportflächen,
Fig. 2 die Seitenansicht von Zylinderkemen, die am Umfang mit Umfangselementen bestückt sind und entweder eine Schneidmesserlagerung oder einen Nutenbalken aufweisen.

Fig. 1 zeigt die Seitenansicht eines punkturlosen Falzapparates in schematischer Darstellung.

Eine beidseitig oder auch nur einseitig bedruckte Materialbahn 3 ist in hier nicht näher dargelegten Druckwerken bedruckt worden und wird über ein erstes und ein zweites Zugwalzenpaar 2,4 in einen Falzapparat 1 hinein transportiert. Dem zweiten Zugwalzenpaar 4 ist ein Schneidzylinderpaar 5, bestehend aus Messerzylinder und Nutenzylinder, nachgeordnet. In Spalt des Schneidzylinderpaares 5 werden von der einlaufenden Materialbahn 3 durch einen Querschneidevorgang einzelne Exemplare vom vorderen Ende der einlaufenden Materialbahn 3 abgetrennt. Die Exemplare werden von hinter dem Schneidzylinderpaar 5 angeordneten Transportbändern 6, 7 ergriffen und weiterbefördert. Die Transportbäder 6, 7 laufen über Umlenkrollen um und sind mit Spannvorrichtungen versehen; sie befördern die einzelnen Exemplare zu einem Falzmesserzylinder 8, um dessen Umfang das erste Transportband 6 teilweise herumgeschwungen ist.

Der Falzmesserzylinder 8 ist an seinem Umfang sowohl mit Greifern 10 als auch mit Falzmessern 9 ausgestattet hier - am Umfang um 90° versetzt zueinander - je vier Falzmesser 9 und je vier Greiferbrücken 10. Mittels der zum Zeitpunkt der Exemplarübergabe geöffnet stehenden Greifer 10 werden die Exemplare vom ersten Transportband 6 übernommen und, sobald ein Falzmesser 9 einer Falzklappe des Falzklappenzylinders 11 gegenüberliegt, der Rücken des Exemplars in diese eingestoßen. Nach einer oder auch mehrere solcherart erfolgenden Querfalzungen werden die quergefalzten Exemplare von einem oberen oder unteren Transportzylinder 12, 13 übernommen und auf jeweiligen Auslagen 14, 15 einer Weiterverarbeitung zugeführt.

In Fig. 2 ist das Schneidzylinderpaar eines punkturlosen Falzapparates in vergrößerter Seitenansicht wiedergegeben.

Das Schneidzylinderpaar 5 umfaßt einen Messerzylinder 16 und einen Nutenzylinder 18. Der jeweilige im wesentlichen rechteckig ausgebildete - Zylinderkern 17 bzw. 19 ist mit Umfangselementen 24 bzw. 27 bestückt. Die Umfangselemente 24 bzw. 27 sind mit Bohrungen 25 versehen, durch welche sich Schrauben 26 oder dergleichen erstrecken, mit welchen die Umfangselemente 24, 27 am Umfang der Zylinderkerne 17, 19 befestigbar sind. Die einzelnen Umfangselemente 24 bzw. 27 werden mit einer zwischen Umfangselement und entsprechendem Zylinderkern 17 und 19 geklemmten kontinuierlichen Beschichtung 20,21 umwickelt.

Die Zylinderkerne 17 bzw. 19, die die Umfangselemente 24, 27 aufnehmen, rotieren um ihre jeweiligen Rotationsachsen 22. An den Zylinderkernen 17, 19 sind eine Schneidmesserlagerung 23 bzw. ein Nutenbalken 35 vorgesehen. Die Schneidmesserlagerung 3 umfaßt eine erste und eine zweite Klemmbacke 23.2 bzw. 23.3, zwischen welchen das Schneidmesser 23.1 aufgenommen ist. Der mit dem Schneidmesser 23.1 zusammen arbeitende Nutenbalken 35 aus Hartgummi oder gleichartigem Material ist im Nutenzylinder 18 des Schneidzylinderpaares 5 eingelassen. Zur Vereinfachung und Beschleunigung der Montage können die einzelnen Umfangselemente 24, 27 mit den Zylinderkernen 17 bzw. 19 verschraubt werden.

Im Bereich von Schneidmesserlagerung 23 und Nutenbalken 35 weisen die Zylinderkeme 17 bzw. 19 Anlagevorsprünge 29, 31 auf. Darüber hinausgehend, sind die Zylinderkerne 17 und 19 mit Anlageflächen 28 versehen. Dadurch, daß auf beiden Zylindern 16, 18 Anlagevorsprünge 29, 31 sowie Anlageflächen 28, 30 vorgesehen sind, lassen sich die Umfangselemente 24 genauestens positionieren, da zwei Anschlagflächen zur Verfügung stehen. Durch genaue Ausrichtung der Umfangselemente 24 am Umfang der Zylinderkerne 17 und 19 werden genaue Paßflächen für die Umfangselemente 27 geschaffen, da die Endbereiche der Umfangselemente 24 die Enden der Umfangselemente 27 übergreifen. Dies gilt sowohl für den Messerzylinder 16 als auch für den Nutenzylinder 18 des Schneidzylinderpaares 5. Die Umfangselemente 24, 27 sind in bezug entweder auf die Schneidmesserlagerung 23 bzw. den Nutenbalken 35 symmetrisch zu diesen angeordnet. Um die leichte Erreichbarkeit von Befestigungsschrauben 26 am Umfang der Zylinderkerne 17 und 19 zu gewährleisten, erstreckt sich die jeweilige Beschichtung 20, 21 nicht zusammenhängend über die gesamte Breite der beiden Zylinder 16 und 18, vielmehr sind ringförmig verlaufende Unterbrechungen in den Beschichtungen 20, 21 vorgesehen, die eine leichte Erreichbarkeit der Befestigungsschrauben 26 sicherstellen. Anstelle der Befestigungsschrauben 26 sind natürlich auch andere Normteile zum Befestigen der Umfangselemente 24, 27 verwendbar.

Die Umfangselemente 24, 27 die pro Zylinderkern 17 bzw. 19 paarweise auswechselbar montierbar sind, können aus einem elastisch verformbaren Material gefertigt sein; auch eine Ausführung aus Aluminium oder eine Aluminiumlegierung wäre denkbar.

Neben einer Bestückung der Zylinderkerne 17, 19 mit den Umfangselementen 24, 27 gemäß Fig. 2 - also vier Umfangselementen 24, 27 pro Zylinderkern 17, 19 - ist bei Zylindern größeren Durchmessers ebenfalls eine Bestückung mit auswechselbaren Umfangselementen 24, 27 denkbar. Obwohl in Fig. 2 ein Schneidzylinderpaar 5 mit Zylindern einfachen Durchmessers dargestellt ist, ist die Übertragung der Erfindung auch auf Zylinder mit mehreren Schneidmessern oder Nutenbalken - etwa doppeltem oder dreifachem Durchmessers - durchaus möglich.

Die Umfangselemente 24 bzw. 27 lassen sich auch mittels Paßstiften oder anderen Justageelemente auf dem Umfang der Zylinderkerne 17 und 19 befestigen; die Positionen der Anlagevorsprünge 29, 31 - hier neben der Schneidmesserlagerung 23 bzw. dem Nutenbalken 35 angeordnet - können auch an anderen Positionen an den Zylinderkernen 17, 19 vorgesehen sein. Die Zylinderkerne 17, 19 selbst sind neben der dargestellten annähernd quadratischen Ausführung auch mit dreieckförmigem Querschnitt denkbar, etwa zur Aufnahme von drei Umfangselementen an ihrem Umfang, deren Außenfläche dann eine kontinuierliche Zylindermantelfläche ergibt. Stationäre, am Umfang eines Zylinders aufgenommene Elemente, wie etwa Schneidmesserlagerung 23 oder Nutenbalken 35 können ebenso in die auswechselbaren Umfangselemente 24, 27 integriert sein, so daß diese ebenfalls auswechselbar sind. So ließen sich verschiedene Schneidformate durch Veränderung der Zylindergeometrie gestalten - wie auch verschiedene Beschichtungsmaterialien 20, 21 an den Umfangsflächen 24, 27 verschiedene Schneidcharakteristika herbeiführen. Die Beschichtung 20, 21 kann neben der Auswahl des Materials hinsichtlich der Shorehärte und Elastizitätsmodul auch hinsichtlich der Beschichtungsdicke modifiziert sein. Damit lassen sich die auf die zu schneidenden Materialbahnen 3 vor dem Schneiden einwirkenden Haltekräfte einstellen bzw. an die Dicke der Materialbahn 3 anpassen.

### TEILELISTE

- 1: Falzapparat
- 2: erstes Zugwalzenpaar
- 3: Materialbahn
- 4: zweites Zugwalzenpaar
- 5: Schneidzylinderpaar
- 6: erstes Transportband
- 7: zweites Transportband
- 8: Falzmesserzylinder
- 9: Falzmesser
- 10: Greifer
- 11: Falzklappenzylinder
- 12: oberer Transportzylinder
- 13: unterer Transportzylinder
- 14: obere Auslage
- 15: untere Auslage
- 16: Messerzylinder
- 17: Zylinderkern
- 18: Nutenzylinder
- 19: Zylinderkern
- 20: Beschichtung
- 21: Beschichtung
- 22: Rotationsachse
- 23: Messerlagerung
- 23.1: Schneidmesser
- 23.2: Klemmbacke
- 23.3: Klemmbacke
- 24: Umfangselement
- 25: Bohrung
- 26: Schraube
- 27: Umfangselement
- 28: Anlagefläche
- 29: Anlagevorsprung
- 30: Anlagefläche
- 31: Anlagevorsprung
- 32: Schneidspalt
- 33: Einlaufbereich
- 34: Umlenkrollen
- 35: Nutenbalken
- 36: Einlaufrichtung

## Patentansprüche

1. Vorrichtung zum Querschneiden von Materialbahnen, mit einem Paar miteinander zusammenarbeitender Schneidzylinder (16, 18), deren Umfangsflächen aus auswechselbaren, um den jeweiligen Zylinderkern (17,19) angeordneten Umfangselementen (24, 27) gebildet sind,
**dadurch gekennzeichnet,**
**dass** die Umfangselemente (24, 27) mit einem kontinuierlichen Beschichtungsmaterial (20,21) umwickelt sind, dessen Enden zwischen jeweils einem Umfangselement (24,27) und Zylinderkern (17, 19) geklemmt sind, wobei das Beschichtungsmaterial (20,21) in Umfangsrichtung gespannt ist.

2. Vorrichtung zum Querschneiden von Materialbahnen gemäß Anspruch 1,
**dadurch gekennzeichnet,**
**dass** die Zylinderkerne (17, 19) Anlageflächen (28, 30) sowie Anlagevorsprünge (29, 31) aufweisen.

3. Vorrichtung zum Querschneiden von Materialbahnen gemäß Anspruch 2,
**dadurch gekennzeichnet,**
**dass** die Anlagevorsprünge (29) am Messerzylinder (16) neben der Messerlagerung (23) angeordnet sind.

4. Vorrichtung zum Querschneiden von Materialbahnen gemäß Anspruch 2,
**dadurch gekennzeichnet,**
**dass** die Anlagevorsprünge (31) am Nutenzylinder (18) dem Nutenbalken (35) benachbart angeordnet sind.

5. Vorrichtung zum Querschneiden von Materialbahnen gemäß einem der vorstehenden Ansprüche,
**dadurch gekennzeichnet,**
**dass** Endbereiche der Umfangselemente (24,27) Enden benachbarter Umfangselemente (24,27) übergreifen.

6. Vorrichtung zum Querschneiden von Materialbahnen gemäß einem der vorstehenden Ansprüche,
**dadurch gekennzeichnet,**
**dass** die Umfangselemente (24, 27) aus Aluminium oder einer Aluminiumlegierung bestehen.

7. Falzapparat ohne Punktureinrichtungen,
**gekennzeichnet durch**
eine Vorrichtung zum Querschneiden von Materialbahnen gemäß einem der vorstehenden Ansprüche.

8. Falzapparat,
**gekennzeichnet durch**
eine Vorrichtung zum Querschneiden von Materialbahnen gemäß einem der vorstehenden Ansprüche 1 bis 6.

## Claims

1. An apparatus for cross cutting material webs, comprising a pair of cooperating cutting cylinders (16, 18), the circumferential surfaces which are formed by exchangeable circumferential elements (24, 27) which are arranged removably around the respective cylinder core (17, 19),
**characterized in**
**that** the circumferential elements (24, 27) are wrapped with a continuous covering 20, 21, the respective ends of which are clamped between a circumferential element (24, 27) and cylinder core (17, 19), whereby the covering (20,2 1) is tensioned in circumferential direction.

2. The apparatus for cross cutting material webs as claimed in claim 1,
**characterized in**
**that** the cylinder cores (17, 19) have lay surfaces (28, 30) and lay projections (29, 31).

3. The apparatus for cross cutting material webs as claimed in claim 2,
**characterized in**
**that** the lay projections (29) are arranged on the knife cylinder (16) next to the knife mounting (23).

4. The apparatus for cross cutting material webs as claimed in claim 2,
**characterized in**
**that** the lay projections (31) are arranged on the groove cylinder (18) alongside the groove beam (35).

5. The apparatus for cross cutting material webs as claimed in one of the preceding claims,
**characterized in**
**that** end regions of the circumferential elements (24, 27) grasp the ends of adjacent circumferential elements (24, 27).

6. The apparatus for cross cutting material webs as claimed in one of the preceding claims,
**characterized in**
**that** the circumferential elements (24, 27) consist of aluminum or an aluminum alloy.

7. A folder without puncture means,
**characterized in**
a device for cross cutting material webs as claimed in one of the preceding claims.

8. The folder
**characterized in**
a device for cross cutting material webs as claimed in one of claims 1 to 6.

## Revendications

1. Dispositif pour la coupe transversale de bandes de matériau, comprenant une paire de cylindres de coupe (16, 18) coopérant l'un avec l'autre, dont les surfaces périphériques sont formées par des éléments de périphérie (24, 27) interchangeables et disposés autour de l'âme de cylindre respective (17, 19),
**caractérisé en ce que** les éléments de périphérie (24, 27) sont enveloppés à l'aide d'un matériau de revêtement continu (20, 21) dont les extrémités sont serrées par coincement entre respectivement un élément de périphérie (24, 27) et l'âme de cylindre (17, 19), le matériau de revêtement (20, 21) étant tendu dans la direction périphérique.

2. Dispositif pour la coupe transversale de bandes de matériau selon la revendication 1, **caractérisé en ce que** les âmes de cylindres (17, 19) présentent des surfaces d'appui (28, 30) ainsi que des protubérances d'appui (29, 31).

3. Dispositif pour la coupe transversale de bandes de matériau selon la revendication 2, **caractérisé en ce que** les protubérances d'appui (29), sur le cylindre à lame de coupe (16), sont disposées à côté du système de montage de lame de coupe (23).

4. Dispositif pour la coupe transversale de bandes de matériau selon la revendication 2, **caractérisé en ce que** les protubérances d'appui (31), sur le cylindre à rainure (18), sont disposées au voisinage de la barre de rainure (35).

5. Dispositif pour la coupe transversale de bandes de matériau selon l'une des revendications précédentes, **caractérisé en ce que** des zones d'extrémité des éléments de périphérie (24, 27) chevauchent des extrémités d'éléments de périphérie (24, 27) voisins.

6. Dispositif pour la coupe transversale de bandes de matériau selon l'une des revendications précédentes, **caractérisé en ce que** les éléments de périphérie (24, 27) sont réalisés en aluminium ou en un alliage d' aluminium.

7. Appareil de pliage sans dispositifs de perforation, **caractérisé par** un dispositif pour la coupe transversale de bandes de matériau selon l'une des revendications précédentes.

8. Appareil de pliage, **caractérisé par** un dispositif pour la coupe transversale de bandes de matériau selon l'une des revendications précédentes 1 à 6.
